# EUROPÄISCHE PATENTSCHRIFT

(11) **EP 2 143 356 B1**
(45) Veröffentlichungstag und Bekanntmachung des Hinweises auf die Patenterteilung: **27.03.2013**
(21) Anmeldenummer: 09008846.9
(22) Anmeldetag: 07.07.2009
(51) Int. Cl.: A47B 21/007

(54) **Vorrichtung für das Anheben eines Flachbildschirms**
Device for raising a flat-screen monitor
Dispositif de levage d'un écran plat

(30) Priorität: 10.07.2008 DE 102008032362
(43) Veröffentlichungstag der Anmeldung: 13.01.2010
(73) Patentinhaber: PHILIP Möbelmanufaktur GmbH, 32339 Espelkamp (DE)
(72) Erfinder: Koentopp, Axel, 80992 München (DE); Kargl, Robert, 80992 München (DE); Böhm, Uwe, 41844 Wegberg (DE)
(74) Vertreter: Holland, Ralf

(56) Entgegenhaltungen:
- WO-A-01/95763
- WO-A-2007/100347
- GB-A- 2 435 612
- US-A- 5 401 089

## Beschreibung

Die Erfindung betrifft eine Vorrichtung für das Anheben eines Flachbildschirms aus einer Nichtgebrauchslage unterhalb einer Arbeitsplatte und das Positionieren des Flachbildschirms in einer Gebrauchslage über der Arbeitsplatte.

Bei Arbeitsmöbeln wie Computertischen, aber auch bei hochwertigen Konferenztisch-Anlagen besteht das Bedürfnis, regelmäßig vorhandene Monitore für den Anschluss an Computersysteme oder dergleichen in der Zeit, in der sie nicht genutzt werden, von einer Arbeitsplatte des Möbels zu entfernen, damit die Arbeitsplatte möglichst vollständig für andere Zwecke zur Verfügung steht. Es werden deshalb Monitore häufig an Schwenkarmen oberhalb der Arbeitsplatte montiert angeordnet oder vielfach auch in Schubladen oder unter Klappen in der Arbeitsplatte, nach deren Öffnen ein Monitor aus einer Nichtgebrauchslage unter der Arbeitsplatte in eine Gebrauchslage über der Arbeitsplatte verschwenkbar ist und umgekehrt.

Aus der WO 2007 / 100 347 A1 ist eine Vorrichtung für das Anheben eines Flachbildschirms aus einer Nichtgebrauchslage unterhalb einer Arbeitsplatte und das Positionieren des Flachbildschirms in einer Gebrauchslage über der Arbeitsplatte bekannt, bei der ein Monitorträger für den Flachbildschirm mittels eines elektromotorischen Antriebs aus der Nichtgebrauchslage in die Gebrauchslage und zurück verschiebbar ist.

Viele dieser Vorrichtungen sind sehr speziell zum einen auf die verwendeten Monitore und zum anderen auf die Ausgestaltung der entsprechenden Möbel ausgelegt und nicht freizügig nutzbar.

Vor diesem technischen Hintergrund macht die Erfindung es sich zur Aufgabe, eine in Rede stehende Vorrichtung zur Verfügung zu stellen, die nahezu universell einsetzbar und darüber äußerst komfortabel ist.

Gelöst wird diese technische Problematik bei einer Vorrichtung für das Anheben eines Flachbildschirms aus einer Nichtgebrauchslage unterhalb einer Arbeitsplatte und das Positionieren des Flachbildschirms in einer Gebrauchslage über der Arbeitsplatte gemäß des Anspruchs 1 durch die Maßnahmen, dass der Monitorträger einen in einer Kulissenführung gefangenen Monitorschlitten aufweist, der linear und senkrecht zu der Arbeitsplatte verschoben wird und dass an dem Monitorschlitten ein Monitorhalter verschwenkbar angebunden ist, der in einer Kulissenführung gefangen ist und mit Verschieben des Monitorträgers in die Gebrauchslage verschwenkt wird.

Moderne Flachbildschirme wie TFT- oder LCD-Flachbildschirme weisen eine geringe Tiefe und ein geringes Gewicht im Vergleich zu älteren Röhrenmonitore auf. Festgelegt an einem Monitorträger wird nach der Erfindung der Flachbildschirm mittels eines elektromotorischen Antriebs in Kulissenführungen aus einer Nichtgebrauchslage in die Gebrauchslage und wieder zurück verschoben. Ein bequemes Handling durch den elektromotorischen Antrieb ist damit gegeben.

Insbesondere können der Monitor, der Monitorträger und der elektromotorische Antrieb in einem Gehäuse angeordnet sein, das unter einer oder in einer Ausnehmung in einer Arbeitsplatte festzulegen ist. Ein Deckel oder eine Klappe kann diese Ausnehmung verschließen. Nach Entfernen bzw. Öffnen des Deckels oder der Klappe, bevorzugt durch die Vorrichtung selbst, kann dann der Monitor aus der in dem Gehäuse befindlichen Nichtgebrauchslage durch die Ausnehmung in der Arbeitsplatte in die Gebrauchslage oberhalb derselben auf Knopfdruck elektromotorisch verfahren werden.

Eine solche Vorrichtung ist nahezu beliebig verwendbar und insbesondere kann ein Möbel auch zu einem späteren Zeitpunkt noch mit einer Vorrichtung nach der Erfindung nachgerüstet werden.

Die Verschiebung des Monitorträgers mit angeflanschtem Monitor erfolgt linear und senkrecht zu der Arbeitsplatte. Eine einfache Ausgestaltung der Kulissenführung ist damit ermöglicht.

Um jedoch einer an der Arbeitsplatte arbeitenden Person einen bequemen Blick auf den Flachbildschirm zu ermöglichen, ist weiter vorgesehen, dass der Monitorträger einen in Kulissenführung gefangenen Monitorschlitten aufweist und dass an dem Monitorschlitten ein Monitorhalter verschwenkbar angebunden ist. Es kann damit der Monitor gegenüber der Arbeitsplatte in eine für einen Betrachter angenehme Schräglage gebracht werden.

Dies erfolgt mit dem Verschieben des Flachbildschirms automatisch, da vorgesehen ist, dass der Monitorhalter in einer weiteren Kulissenführung gefangen ist und mit dem Verschieben des Monitorträgers in die Gebrauchslage verschwenkt, so dass ein Verschwenken des Monitorhalters nicht mehr per Hand erfolgen muss.

Die Kulissenführungen können gesondert ausgebildet sein, beispielsweise in Form eines U-Profils, in dem Zapfen geführt gefangen sind oder, bevorzugt, dass Kulissen der Führung(en) in Seitenwänden eines Gehäuses angeordnet sind. Solche Kulissen können wiederum gesondert eingebracht oder Bestandteil eines eine Seitenwand ausbildenden Formteils sein, wenn diese bspw. aus einem Kunststoff gefertigt ist.

Für die Ausbildung des elektromotorischen Antriebs bieten sich vielfältige Möglichkeiten. Da der Hub aus der Nichtsgebrauchslage in die Gebrauchslage vergleichsweise groß sein kann, hat es sich bewährt, wenn der Monitorträger an einem Zugmittel eines Getriebes eines elektromotorischen Antriebs angeschlossen ist. Dabei kann an Riemen, Schnüre oder dergleichen gedacht sein, jedoch wird ein formschlüssiges Zugmittel bevorzugt, so dass ein Schlupf sicher ausgeschlossen ist. Ein solcher ist bei einem umlaufenden Zahnriemen als Zugmittel sicher nicht möglich.

Der Bequemlichkeit dient ferner ein eine Klappe in der Arbeitsplatte mit dem Monitorträger verbindender Mitnehmer, womit sichergestellt ist, dass neben einem automatischen Öffnen der Klappe gegebenenfalls durch das Hochfahren des Monitors auch ein automatisches Schließen der Platte bei einem Verfahren des Flachbildschirms in seine Nichtgebrauchslage unterhalb der Arbeitsplatte sichergestellt werden kann.

Bei der Vorrichtung kann weiter der Rahmen mit dem Gehäuse vorstehenden Befestigungswinkeln versehen sein, die tischunterseitig anliegen und bspw. mit der Tischunterseite verschraubt werden können, ohne dass das Gehäuse geöffnet werden muss. In einem solchen Fall wird das Gehäuse zumeist auf den Befestigungswinkeln aufsitzen.

Alternativ kann vorgesehen sein, dass dem Gehäuse Befestigungswinkel vorstehen.

Auch dann ist es möglich, die Vorrichtung nach der Erfindung ohne ein Öffnen des Gehäuses von der Tischunterseite zu entfernen bzw. dort anzubringen, so dass das Gehäuse und der Rahmen verplombt sein können, womit Manipulationen der Vorrichtung unmittelbar erkennbar sind.

Die Vorrichtung nach der Erfindung wird anhand der Zeichnung näher erläutert, in der ein Ausführungsbeispiel schematisch dargestellt ist. In der Zeichnung zeigt:
- Fig. 1:: in einer isometrischen Darstellung eine Frontansicht eines Flachbildschirms in seiner Gebrauchslage über einer Arbeitsplatte,
- Fig. 2:: eine isometrische Rückansicht,
- Fig. 3:: eine isometrische Darstellung eines Rahmens für ein Gehäuse für die Vorrichtung nach der Erfindung,
- Fig. 4:: eine frontseitige und
- Fig. 5:: eine rückseitige, isometrische Darstellung eines Monitorträgers,
- Fig. 6:: den Monitorträger, angeordnet in einem nur teilverkleidetem Gehäuse,
- Fig. 7:: eine rückseitige Ansicht der Vorrichtung bei entfernter Gehäuse-Rückwand,
- Fig. 8:: eine rückseitige Darstellung der Vorrichtung mit einem Flachbildschirm in einer Gebrauchslage und
- Fig. 9:: eine Ansicht mit einem Flachbildschirm in einer Nichtgebrauchslage.

Figur 1 zeigt ausschnittsweise eine Arbeitsplatte 1, oberhalb der sich ein Flachbildschirm 2 in einer gegenüber der Arbeitsplatte 1 angestellten Gebrauchslage befindet.

Bei Nichtgebrauch des Flachbildschirms 2 ist dieser in einem unterhalb der Arbeitsplatte 1 angeordnetem Gehäuse 3 weitgehend staubdicht und vor einer Beschädigung sicher aufbewahrt. Für einen Anschluss des Flachbildschirms 2 wie auch für eine elektrische Stromversorgung sind in dem Gehäuse 3 ferner Anschlüsse 4 noch vorgesehen.

Ferner wird eine Ausnehmung 5 in der Arbeitsplatte 1 hier von einer Klappe 6 verschlossen, wenn der Flachbildschirm in der Nichtgebrauchslage befindlich ist.

Das Gehäuse 3 ist in Rahmenbauweise erstellt, vergleiche Figur 3. Zwei umlaufende Rahmen 7,8 sind durch einen im Querschnitt U-förmigen Lagerbock 9 und durch Seiten-Formteile 10,11 bspw. aus einem Kunststoff verbunden. Dabei können die unterseitig der Arbeitsplatte angeordneten Abschnitte der Rahmen 7,8 noch mit dem Gehäuse 3 vorstehenden Befestigungswinkeln versehen sein, die ein Festlegen der Vorrichtung ohne ein Öffnen des Gehäuses 3 erlauben.

Der Lagerbock 9 dient daneben der Lagerung eines Zahnrades 12. Oberhalb des Zahnrades 12 ist ein weiteres Zahnrad 13, mit dem Zahnrad 12 fluchtend, an dem Rahmen 7 als Teil eines Getriebes 14 eines Elektromotors 15 angeordnet.

Um die Zahnräder 11,12 läuft ein Zahnriemen 29 um, der als formschlüssiges Zugmittel, von dem Elektromotor 15 angetrieben, einen Monitorträger 16 gemäß den Figuren 4 und 5 vertikal und linear verfährt. Hierzu ist der Monitorträger 16 mit Zapfen 17-20 versehen, die in in den Seitenteilen 10,11 eingelassenen Kulissen 21 senkrecht zur Arbeitsplatte 1 und linear geführt sind.

Der Monitorträger 16 ist zweigeteilt aufgebaut und weist einen in den Kulissen 21 der Seitenteile 10,11 gefangenen Monitorschlitten 23 auf, an dem ein Monitorhalter 24 verschwenkbar angebunden ist, wozu hier in vorteilhafter Weise die Zapfen 17,19 herangezogen werden.

Der in der Ansicht gemäß Figur 4 im wesentlichen T-förmig ausgebildete Monitorhalter 24 weist ferner Langlöcher 28 auf, die ein Festlegen nahezu beliebig ausgebildeter Flachbildschirme 2 erlauben.

In dem Gehäuse 3 ist der Flachbildschirm 2 in der Nichtsgebrauchslage in einer vertikalen Ausrichtung aufgenommen, so dass die Ausnehmung 5 vergleichsweise klein gehalten werden kann. Damit der Monitorhalter 24 in die gegenüber der Arbeitsplatte 1 angestellte Gebrauchslage verbracht werden kann, ist auch für den Monitorhalter 24 eine Kulissenführung vorgesehen mit Kulissen 25 in den Seitenwänden 10,11, in denen Zapfen 26,27 des Monitorhalters 24 geführt sind.

Für die längenvariable Führung von Anschlußkabeln kann unterseitig des Gehäuses 3 eine Gliederkette 30 vorgesehen sein. Innerhalb des Gehäuses 3 wird dann dass Anschlußkanal bevorzugt in einem vertikal aufgehenden Kabelkanal 31 oder dergleichen derart geführt, dass es zu keinem Verhaken mit den beweglichen Teilen der Vorrichtung nach der Erfindung kommet. An dem Kabelkanal 31 sind weiter zwei Mikroschalter 32,33 vorgesehen, die der Endabschaltung des Elektromotors 15 in der Gebrauchs- und in der Nichtgebrauchsposition dienen.

### Bezugszeichenliste:

- 1.: Arbeitsplatte
- 2.: Flachbildschirm
- 3.: Gehäuse
- 4.: Anschluß
- 5.: Ausnehmung
- 6.: Klappe
- 7.: Rahmen
- 8.: Rahmen
- 9.: Lagerbock
- 10.: Seitenteil
- 11.: Seitenteil
- 12.: Zahnrad
- 13.: Zahnrad
- 14.: Getriebe
- 15.: Elektromotor
- 16.: Monitorträger
- 17.: Zapfen
- 18.: Zapfen
- 19.: Zapfen
- 20.: Zapfen
- 21.: Kulisse
- 22.:
- 23.: Monitorschlitten
- 24.: Monitorhalter
- 25.: Kulisse
- 26.: Zapfen
- 27.: Zapfen
- 28.: Langloch
- 29.: Zahnriemen
- 30.: Gliederkette
- 31.: Kabelkanal
- 32.: Mikroschalter
- 33.: Mikroschalter

## Patentansprüche

1. Vorrichtung für das Anheben eines Flachbildschirms (2) aus einer Nichtgebrauchslage unterhalb einer Arbeitsplatte (1) und das Positionieren des Flachbildschirms in einer
Gebrauchslage über der Arbeitsplatte, bei der ein Monitorträger (16) für den Flachbildschirm mittels eines elektromotorischen Antriebs (13) aus der Nichtgebrauchslage in die Gebrauchslage und zurück verschiebbar ist, **dadurch gekennzeichnet, dass** der Monitorträger (16) einen in einer Kulissenführung (Kulisse 21, Zapfen 17,18) gefangenen Monitorschlitten (23) aufweist, der linear und senkrecht zu der Arbeitsplatte (1) verschoben wird und dass an dem Monitorschlitten (23) ein Monitorhalter (24) verschwenkbar angebunden ist, der in einer Kulissenführung (Kulisse 25, Zapfen 26) gefangen ist und mit Verschieben des Monitorträgers (16) in die Gebrauchslage verschwenkt wird.

2. Vorrichtung nach Anspruch 1, **dadurch gekennzeichnet, dass** Kulissen (21,25) der Führung(en) in Seitenwänden (10,11) eines Gehäuses (3) angeordnet sind.

3. Vorrichtung nach einem oder mehreren der vorangehenden Ansprüche, **dadurch gekennzeichnet, dass** der Monitorträger (24) an einem Zugmittel eines Getriebes (14) des elektromotorischen Antriebs (15) angeschlossen ist.

4. Vorrichtung nach Anspruch 3, **dadurch gekennzeichnet, dass** das Zugmittel ein formschlüssiges ist.

5. Vorrichtung nach einem oder mehreren der vorangehenden Ansprüche 3 bis 4, **dadurch gekennzeichnet, dass** das Zugmittel ein umlaufender Zahnriemen (29) ist.

6. Vorrichtung nach einem oder mehreren der vorangehenden Ansprüche, **dadurch gekennzeichnet, dass** ein eine Klappe (6) in der Arbeitsplatte (1) mit dem Monitorträger (16) verbindender Mitnehmer vorgesehen ist.

7. Vorrichtung nach einem oder mehreren der vorangehenden Ansprüche, **dadurch gekennzeichnet, dass** der Rahmen (18) mit dem Gehäuse (3) vorstehenden Befestigungswinkeln versehen ist.

8. Vorrichtung nach einem oder mehreren der vorangehenden Ansprüche 1 bis 6, **dadurch gekennzeichnet, dass** dem Gehäuse (3) Befestigungswinkel vorstehen.

9. Vorrichtung nach Anspruch 7 oder 8, **dadurch gekennzeichnet, dass** das Gehäuse (3) und der Rahmen (7,8) verplombt sind.

## Claims

1. Device for raising a flat screen (2) from a non-usage position below a work surface (1) and positioning the flat screen in a usage position above the work surface, in which a monitor carrier (16) for the flat screen can be moved by means of an electric motor actuator (15) from the non-usage position into the usage position and back, **characterised in that** the monitor carrier (16) comprises a monitor slide (23), retained in a sliding guide (slide 21, spigots 17,18), which is moved linearly and perpendicularly in relation to the work surface (1) and **in that** attached to the monitor slide (23) in a pivoting manner is a monitor holder (24) which is retained in a sliding guide (slide 25, spigot 26) and is pivoted into the usage position when the monitor carrier (16) is moved.

2. Device according to claim 1, **characterised in that** the slides (21, 25) of the guide(s) are arranged in side walls (10, 11) of a housing (3).

3. Device according to one or more of the preceding claims, **characterised in that** the monitor carrier (24) is attached to a tension means of a gear mechanism (14) of the electric motor actuator (15).

4. Device according to claim 3, **characterised in that** the tension means are positively fitting means.

5. Device according to one or more of the preceding claims 3 to 4, **characterised in that** the tension means are a circulating toothed belt (29).

6. Device according to one or more of the previous claims, **characterised in that** a catch connecting a flap (6) in the work surface (1) with the monitor carrier (16) is provided.

7. Device according to one or more of the preceding claims, **characterised in that** the frame (7, 8) is provided with mounting brackets projecting from the housing (3).

8. Device according to one or more of the preceding claims 1 to 6, **characterised in that** mounting brackets project from the housing (3).

9. Device according to claim 7 or 8, **characterised in that** the housing (3) and the frame (7, 8) are sealed.

## Revendications

1. Dispositif pour relever un écran plat (2) d'une position de non-utilisation en-dessous d'un plan de travail (1) et pour positionner l'écran plat dans une position d'utilisation au-dessus du plan de travail, sur lequel un support de moniteur (16) pour l'écran plat est déplaçable au moyen d'un entraînement (15) par moteur électrique de la position de non-utilisation dans la position d'utilisation et inversement, **caractérisé en ce que** le support de moniteur (16) comporte un chariot pour moniteur (23) maintenu dans un guidage par coulisse (coulisse 21, tenons 17, 18) que l'on déplace de manière linéaire et à la perpendiculaire du plan de travail (1) et **en ce que** sur le chariot pour moniteur (23), un appui pour moniteur (24) qui est maintenu dans un guidage à coulisse (coulisse 25, tenon 26) est raccordé de manière à pouvoir pivoter et par déplacement du support de moniteur (16) pivote dans la position d'utilisation.

2. Dispositif selon la revendication 1, **caractérisé en ce que** des coulisses (21, 25) du (des) guidage(s) sont disposées dans des parois latérales (10, 11) d'un boîtier (3).

3. Dispositif selon l'une quelconque ou plusieurs des revendications précédentes, **caractérisé en ce que** le support de moniteur (24) est raccordé sur un moyen de traction d'une transmission (14) de l'entraînement (15) par moteur électrique.

4. Dispositif selon la revendication 3, **caractérisé en ce que** le moyen de traction est de type par complémentarité de forme.

5. Dispositif selon l'une quelconque ou plusieurs des revendications précédentes 3 à 4, **caractérisé en ce que** le moyen de traction est une courroie dentée (29) en rotation.

6. Dispositif selon l'une quelconque ou plusieurs des revendications précédentes, **caractérisé en ce qu'**il est prévu un entraîneur reliant un volet (6) dans le plan de travail (1) avec le support de moniteur (16).

7. Dispositif selon l'une quelconque ou plusieurs des revendications précédentes, **caractérisé en ce que** le cadre (7, 8) est muni d'équerres de fixation débordant du boîtier (3).

8. Dispositif selon l'une quelconque ou plusieurs des revendications précédentes 1 à 6, **caractérisé en ce que** des équerres de fixation débordent du boîtier (3).

9. Dispositif selon la revendication 7 ou 8, **caractérisé en ce que** le boîtier (3) et le cadre (7, 8) sont plombés.
